# EUROPÄISCHE PATENTSCHRIFT

(11) **EP 1 404 531 B1**
(45) Veröffentlichungstag und Bekanntmachung des Hinweises auf die Patenterteilung: **30.09.2009**
(21) Anmeldenummer: 02762299.2
(22) Anmeldetag: 24.06.2002
(51) Int. Cl.: B42D 15/00

(54) **SICHERHEITSELEMENT**
SECURITY ELEMENT
ELEMENT DE SECURITE

(30) Priorität: 28.06.2001 DE 10131153
(43) Veröffentlichungstag der Anmeldung: 07.04.2004
(73) Patentinhaber: Giesecke & Devrient GmbH, 81677 München (DE)
(72) Erfinder: HEIM, Manfred, 80809 München (DE)
(74) Vertreter: Klunker . Schmitt-Nilson . Hirsch
(86) Internationale Anmeldenummer: PCT/EP2002/006966
(87) Internationale Veröffentlichungsnummer: WO 2003/002355

(56) Entgegenhaltungen:
- EP-A- 0 374 763
- EP-A- 0 914 970
- US-A- 5 354 099

## Beschreibung

Die Erfindung betrifft ein Sicherheitselement, insbesondere für Banknoten, das ein Trägermaterial und einen Magnet-Code und/ oder einen davon unabhängigen Code auf der Basis von elektrischer Leitfähigkeit, im Folgenden mit Leitfähigkeits-Code bezeichnet, und des Weiteren einen optischen Code aufweist. Die Erfindung betrifft des Weiteren ein Sicherheitsdokument, insbesondere eine Banknote, mit einem solchen Sicherheitselement. Bei dem Sicherheitselement handelt es sich insbesondere um einen Sicherheitsfaden. Sicherheitsfäden werden als Sicherheitsmerkmal in unterschiedlichsten Produkten verwendet, insbesondere in Sicherheitspapieren. Eine der bekanntesten Anwendungen, an die höchste Sicherheitsanforderungen gestellt werden, besteht in der Einlagerung des Sicherheitsfadens in Banknotenpapier, wobei der optische Code in den meisten Fällen eine im Durchlicht mit bloßem Auge prüfbare Positiv- oder Negativschrift bildet. Der optische Code kann aber auch oder zusätzlich ein mit optischen Geräten prüfbarer Code sein, insbesondere ein Balkencode (WO 99/28852).

Um die Nachahmung des Sicherheitsfadens zu erschweren, ist der Sicherheitsfaden über den optischen Code hinaus üblicherweise mit weiteren Sicherheitsmerkmalen ausgestattet, insbesondere mit einer elektrisch leitfähigen Beschichtung und/oder einer Beschichtung mit magnetischen Eigenschaften, wobei diese Beschichtungen übereinander angeordnet sind. Diese Sicherheitsmerkmale werden maschinell geprüft und daher auch als "Maschinenmerkmale" bezeichnet. Der optische Code wird zumeist durch die Maschinenmerkmale selbst gebildet, indem die zugehörigen Beschichtungen entweder eine Positivschrift oder - durch entsprechende Aussparungen in den Beschichtungen - eine Negativschrift bilden. Eine übliche Art der Erzeugung des optischen Codes besteht darin, einen metallisierten Faden partiell zu demetallisieren, wobei die darüber liegende Schicht mit magnetischen Eigenschaften entweder mit entfernt wird (EP 0 748 896 A1), oder so angeordnet ist, dass sie mit den demetallisierenden Zonen nicht interferiert, oder so dünn aufgetragen wird, dass die demetallisierten Bereiche des Sicherheitsfadens trotz der vorhandenen magnetischen Schicht im Durchlicht visuell erkennbar sind (EP 0 498 186 A1).

Anstatt die elektrisch leitfähige Schicht durch Metallbedampfung des Sicherheitsfadens herzustellen, kann die elektrisch leitfähige Beschichtung auch als metallpigmenthaltige Druckfarbe, z.B. Silberbronze, aufgebracht werden (EP 0 516 790 B1, Figur 8). Alternativ kann die magnetische Schicht durch Beimischung von Rußpartikeln zusätzlich elektrisch leitfähig gemacht werden, so dass durch Drucken einer einzigen Schicht alle drei Sicherheitsmerkmale - magnetisch, elektrisch leitfähig, Negativschrift - gleichzeitig erzeugt werden.

Darüber hinaus ist es bekannt, die Schicht mit magnetischen Eigenschaften so aufzubringen, dass sie einen besonderen Code bildet (EP 0 914 970 A2). Dieser Magnetcode kann aus magnetischem Material oder aus Material, welches mittels Magnetoresistoren detektierbar ist, bestehen (EP 0 610 917 A1), wobei der Code nicht nur aufgrund der örtlichen Materialverteilung, sondern auch aufgrund von unterschiedlichen magnetoresistiven Eigenschaften (EP 0 610 917 A1) oder unterschiedlichen Magnetschichtdicken (EP 0 914 970 A2) oder unterschiedlichen magnetischen Eigenschaften, wie Remanenzeigenschaften oder Koerzivität, (WO 99/28852) detektierbar ist.

Aus der WO 99/28852 ist es darüber hinaus bekannt, nicht nur die magnetische Beschichtung in besonderer Codeform aufzubringen, sondern durch abschnittsweises Aufbringen der elektrisch leitfähigen Metallschicht auch einen besonderen Leitfähigkeits-Code zu erzeugen.

Falls der optische Code im Durchlicht nicht sichtbar zu sein braucht, kann die Magnetbeschichtung, anstatt beispielsweise mit Aussparungen in Form einer Negativschrift versehen zu sein, eine entsprechende Beschriftung besitzen, die mittels üblicher Drucktinte auf die Magnetschicht aufgedruckt ist (EP 0 610 917 A1, EP 0 748 896 A1).

Ein allgemeines Anliegen bei Sicherheitsfäden besteht darin, dass potentielle Fälscher auf das Vorhandensein der Maschinenmerkmale nicht aufmerksam werden sollen. Das ist aber nicht ohne weiteres zu vermeiden, da eine magnetische Beschichtung üblicherweise ein völlig anderes Erscheinungsbild besitzt als eine elektrisch leitfähige, metallisch glänzende Metallbeschichtung.

Die WO 99/28852 schlägt daher vor, die magnetische Schicht und die elektrisch leitfähige Metallschicht registergenau übereinander anzuordnen, so dass sie sich gegenseitig vollständig verdecken. Diese Maßnahme hat aber nur dann Erfolg, wenn der Sicherheitsfaden von nur einer Seite betrachtet wird oder zumindest ein opakes Grundmaterial besitzt. Bei Sicherheitsfäden in Banknoten, deren optischer Code im Durchlicht geprüft wird, ist der Sicherheitsfaden aber üblicherweise transparent, so dass sich je nach Betrachtungsseite ein anderes Erscheinungsbild ergäbe. Für diesen Fall des beidseitig sichtbaren Sicherheitsfadens wird in EP 0 516 790 B1 und EP 0 748 896 A1 vorgeschlagen, die magnetische Beschichtung beidseitig vollständig mit dem elektrisch leitfähigen Material abzudecken, so dass sich im Papier im Auf- und Durchlicht ein einheitliches Erscheinungsbild ergibt.

Einen anderen Weg der Verschleierung geht die EP 0 914 970 A2, welche vorschlägt, einen magnetischen Balkencode zu "maskieren", indem in den Bereichen zwischen den magnetischen Balken Maskierungsbalken aus demselben magnetischen Material vorgesehen werden, die sich von den Magnet-code bildenden Balken nur durch die Materialstärke - und damit durch die Intensität des magnetischen Merkmals - unterscheiden. Ein potentieller Fälscher wird dadurch optisch in die Irre geleitet, da er zunächst annehmen wird, dass die Markierungsbalken Bestandteil des magnetischen Codes sind. An die Fertigungsqualität des Sicherheitsfadens sowie die Messgerätequalität zum Prüfen des Sicherheitsfadens sind jedoch sehr hohe Anforderungen zu stellen, damit die Markierungsbalken zuverlässig als solche erkannt und nicht dem Magnetcode zugerechnet werden.

Aufgabe der vorliegenden Erfindung ist es nun, ein Sicherheitselement, insbesondere für Banknoten zur Verfügung zu stellen, dem nicht ohne weiteres alle Sicherheitsmerkmale anzusehen sind und das mit geringem Aufwand zu fertigen und zuverlässig prüfbar ist.

Diese Aufgabe wird erfindungsgemäß durch ein Sicherheitselement mit den Merkmalen der nebengeordneten Patentansprüche gelöst. In davon abhängigen Ansprüchen sind vorteilhafte Ausgestaltungen und Weiterbildungen der Erfindung angegeben.

Die erfindungsgemäße Verschleierung der Sicherheitsmerkmale des Sicherheitselements beruht unter anderem darauf, dass auf ein Trägermaterial unterschiedliche Sicherheitsmerkmale aufgebracht werden und diese unterschiedlichen Sicherheitsmerkmale durch Materialien gebildet werden, die optisch, das heißt mit dem bloßen Auge, nicht voneinander unterscheidbar sind. Bei dem Trägermaterial kann es sich um ein opakes oder transparentes Material handeln, vorzugsweise um Kunststoff, besonders bevorzugt um transparenten Kunststoff.

Konkret basiert die erfindungsgemäße Verschleierung darauf, dass zusätzlich zu den technisch prüfbaren Sicherheitsmerkmalen ("Maschinenmerkmale"), das heißt zusätzlich zu der Beschichtung mit dem elektrisch leitfähigen Material und/ oder der Beschichtung mit dem magnetischen Material eine weitere Beschichtung vorgesehen ist, die gerade nicht die charakteristischen physikalischen Eigenschaften der Maschinenmerkmale besitzt, die also nicht elektrisch leitfähig ist bzw. nicht die besonderen magnetischen Eigenschaften aufweist.

Diese weitere Beschichtung aus "neutralem" Material deckt zumindest auch Bereiche des Sicherheitselements ab, die von den Maschinenmerkmalen nicht abgedeckt sind. Da der Betrachter zwischen den einzelnen Materialien nicht unterscheiden kann, ergibt sich für ihn ein visuell erkennbares Muster, beispielsweise ein Balkencode oder eine Zeichenkombination (nachfolgend: "optischer Code"), welches durch eine Zusammenschau der durch Maschinenmerkmale abgedeckten Bereiche und der durch das neutrale Material abgedeckten Bereiche gebildet wird. Dem Betrachter bleibt dabei verborgen, ob und an welcher Stelle des optischen Codes sich möglicherweise Maschinenmerkmale befinden.

Die Maschinenmerkmalsbereiche und die mit neutralem Material abgedeckten Bereiche des Sicherheitselements können im einfachsten Fall voneinander getrennt vorliegen. Eine effektivere Verschleierung ergibt sich aber, wenn die Bereiche aneinander grenzen oder aber vorzugsweise einander teilweise oder gegebenenfalls auch vollständig überlappen. Eine besonders bevorzugte Ausführungsform sieht vor, dass es sich bei dem Sicherheitselement um einen Sicherheitsfaden handelt, und dass jeder Längsabschnitt des Sicherheitsfadens mit zumindest einem der Codierungsmaterialien versehen ist, so dass der Sicherheitsfaden über seine gesamte Länge mit optisch gleich wirkendem Material beschichtet ist. Diese durchgehende Beschichtung besitzt vorzugsweise als optischen Code Aussparungen in Form einer Negativschrift. In diesem Falle wird der Betrachter zunächst glauben, dass ihm ein herkömmlicher, vollflächig beschichteter Sicherheitsfaden vorliegt, der die typischen Aussparungen in Form einer Negativschrift besitzt. Die Herstellung des erfindungsgemäßen Sicherheitselements ist besonders einfach, wenn die unterschiedlichen Beschichtungsmaterialien auf optisch gleich wirkenden Druckfarben basieren, denen Partikel mit den maschinenprüfbaren Merkmalen zugemischt sind. Die dem optischen Code zugehörigen, unbeschichteten Bereiche des Sicherheitselements brauchen dann nicht durch ein aufwändiges Demetallisierungsverfahren erzeugt zu werden, sondern können einfach unbedruckt bleiben. Besonders geeignet ist die Erfindung daher für einen transparenten Sicherheitsfaden, der im Papier eingelagert im Durchlicht sichtbar ist. Zum Zwecke der Kontrasterhöhung im Durchlicht sind die maschinenprüfbaren Beschichtungsmaterialien sowie das neutrale Material opak, vorzugsweise dunkel, und basieren vorzugsweise auf derselben Druckfarbe.

Zusätzlich können weitere Sicherheitsmerkmale in das Sicherheitselement integriert sein, insbesondere ein thermochromes und/ oder lumineszierendes Sicherheitsmerkmal.

Gemäß einer bevorzugten Ausführungsform handelt es sich bei dem Sicherheitselement um einen Sicherheitsfaden, d.h. das Sicherheitselement weist die Form eines Fadens oder Streifens auf, der zumindest teilweise in ein Dokumentenmaterial, wie z.B. Banknotenpapier eingebettet wird, oder auch auf der Oberfläche angeordnet sein kann. Die folgenden Beispiele werden daher auch anhand dieser bevorzugten Form beschrieben. Es ist allerdings im Rahmen der Erfindung ebenso möglich, dem Sicherheitselement jede beliebige andere Umrissform zu geben.

Nachfolgend wird die Erfindung beispielhaft anhand der begleitenden Figuren beschrieben. Die in den Figuren gezeigten Proportionen entsprechen nicht unbedingt den in der Realität vorliegenden Verhältnissen und dienen vornehmlich zur Verbesserung der Anschaulichkeit. Darin zeigen:
- Fig. 1: ein Sicherheitselement mit voneinander beabstandeten Magnet- code, Leitfähigkeits-Code und optischem Code;
- Fig. 2: ein Sicherheitselement mit einem Leitfähigkeits-Code, der teil- weise von einem Magnetcode überlagert ist und mit diesem sowie mit einer dritten Beschichtung einen optischen Code bildet;
- Fig. 3: ein Sicherheitselement mit einem magnetischen Code, der ei- nem optischen Code aus elektrisch leitfähigen und neutralen Beschichtungsabschnitten überlagert ist; und
- Fig. 4: ein durchgehend beschichtes Sicherheitselement mit einem Leitfähigkeits-Code, darüber einem Magnetcode und einer neutralen Beschichtung zwischen den beiden Codes, sowie einem optischen Code in Form einer Negativschrift in der durchgehenden Beschichtung.

Die Figuren 1 bis 4 zeigen das Sicherheitselement jeweils in Aufsicht und, darunter, schematisch in Seitenansicht. Die Draufsicht zeigt das Erscheinungsbild des Sicherheitselements, so wie es sich dem Betrachter bei Verwendung eines weißen oder hellen Sicherheitselements in Aufsicht oder bei Verwendung eines transparenten Sicherheitselements im Durchlicht präsentiert. Die Seitenansicht zeigt den jeweiligen Schichtaufbau des Sicherheitselements. Handelt es sich um einen Sicherheitsfaden, liegt die Breite üblicherweise im Bereich von 1 bis 2 mm. Alle Figuren zeigen lediglich einen kurzen Abschnitt des Sicherheitsfadens, der üblicherweise als Endlosfaden produziert wird.

In den Figuren sind gleiche Schichtmaterialien durchgehend mit einheitlichen Bezugsziffern bezeichnet.

Aufgrund der erhöhten Sicherheit und der besonderen Irreführung des Betrachters und potentiellen Fälschers sehen die bevorzugten Ausführungsformen der Erfindung drei Sicherheitsmerkmale vor, ein optisches, ein magnetisches und ein elektrisch leitfähiges Sicherheitsmerkmal, wobei zur Erzeugung dieser Sicherheitsmerkmale Beschichtungsmaterialien gewählt werden, die optisch nicht voneinander unterscheidbar sind und die mit einem geeigneten Verfahren, vorzugsweise drucktechnisch in Form von Druckfarben auf das Sicherheitselement 1 aufgebracht werden. Bei den drucktechnischen Verfahren handelt es sich beispielsweise um Sieb-, Tief-, Offset- und Flexodruck, wobei Sieb- und Tiefdruck bevorzugt sind. Selbstverständlich können die Sicherheitsmerkmale auch mit jedem anderen geeigneten Verfahren, wie sprüh- oder bedampfungstechnischem Verfahren aufgebracht werden. Bei Verwendung von Bedampfungstechnologien sind Vacuumbeschichtungsverfahren bevorzugt.

In Figur 1 ist eine Ausführungsform eines erfindungsgemäßen Sicherheitselements 1 dargestellt. In diesem Falle besteht der optische Code 20 aus Schriftzeichen 20a und 20d sowie Balken 20b, 20c in Trapezform. Die einzelnen Bestandteile 20a bis 20d des optischen Codes 20 werden auf dem Sicherheitselement 1 jeweils aus einem bestimmten Beschichtungsmaterial gebildet. Der Bestandteil 20a "G&D" wird gebildet durch eine Beschichtung 50 aus neutralem Material ohne besondere physikalische Eigenschaften. Der Bestandteil 20b des optischen Codes und der Bestandteil 20d "PL" werden durch eine magnetische Beschichtung 40 gebildet. Der Bestandteil 20c des optischen Codes wiederum wird durch eine elektrisch leitfähige Beschichtung 30 gebildet. Die jeweiligen Schriftbestandteile 20a und 20d haben somit unterschiedliche physikalische Eigenschaften, und auch die trapezförmigen Balken 20b, 20c haben unterschiedliche, aber wiederum andere physikalische Eigenschaften als die Beschriftungsbestandteile 20a, 20d. Der Betrachter ahnt von diesen unterschiedlichen Eigenschaften zunächst nichts, da die Beschichtungsmaterialien des optischen Codes 20 für das bloße Auge nicht voneinander unterscheidbar sind. Die Beschichtung liegt auf einem transparenten Kunststoffträger 10 vor, so dass der optische Code 20 im Durchlicht sichtbar ist, wenn das Sicherheitselement 1 beispielsweise in Banknotenpapier oder einem anderen Sicherheitsdokument eingelagert ist..

Figur 2 zeigt ein erfindungsgemäßes Sicherheitselement 1, dessen optischer Code 20 ein Balkencode ist, der durch unterschiedlich lange, gleichmäßig beabstandete Balken gebildet wird. Der Betrachter wird hier zunächst glauben, einen üblichen Balkencode vor sich zu haben. Wie aber anhand der Seitenansicht des Sicherheitselements 1 zu erkennen ist, werden die einzelnen Balken des Balkencodes 20 durch unterschiedliche Beschichtungsmaterialien gebildet, nämlich durch elektrisch leitfähige Beschichtungsabschnitte 30, magnetische Beschichtungsabschnitte 40 und neutrale Beschichtungsabschnitte 50, die weder magnetisch noch elektrisch leitfähig sind. Es liegt somit ein Leitfähigkeits-Code 30 aufgrund der elektrisch leitfähigen Beschichtungsabschnitte 30, ein Magnetcode 40 aufgrund der magnetischen Beschichtungsabschnitte 40 und ein optischer Code 20 aufgrund der Gesamtheit der elektrisch leitfähigen, der magnetischen und der neutralen Beschichtungabschnitte 30, 40, 50 vor.

Die Beschichtungsabschnitte 50 dienen somit der Vervollständigung des optischen Codes 20, und es wäre, abweichend von der Darstellung nach Figur 4, ausreichend, wenn die Beschichtungsabschnitte 50 an die magnetischen und/ oder elektrisch leitfähigen Abschnitte 40 bzw. 30 lediglich angrenzen. Das setzt aber eine sehr exakte Fertigungsgenauigkeit voraus, um Spalten zwischen den einzelnen Beschichtungabschnitten zu vermeiden. Bevorzugt wird daher wegen der einfacheren Herstellbarkeit insbesondere im Druckverfahren eine Anordnung der Beschichtungsabschnitte, bei der sich aneinander grenzende Beschichtungsabschnitte überlappen. Fertigungstoleranzen sind in diesem Falle unkritisch. Die Beschichtung liegt, wie in Fig.1, auf einem Kunststoffträger 10 vor.

Figur 3 zeigt eine weitere Ausführungsform des erfindungsgemäßen Sicherheitselements 1, bei dem der optische Code 20 wiederum Schriftzeichen 20a und Balken 20b, 20c umfasst. Die Balken 20c mit der Negativschrift "PL" bestehen aus einer elektrisch leitfähigen Beschichtung 30 und der Balken 20b mit der Negativschrift "G&D" besteht aus einer neutralen, opaken Druckfarbe 50. Die elektrisch leitfähige Beschichtung 30 bildet somit einen Leitfähigkeits-Code, der für den Betrachter allerdings in seiner speziellen Codegestalt nicht erkennbar ist, da der Betrachter annehmen wird, dass auch der neutrale Beschichtungsbereich 50 Bestandteil des Codes ist. Zusätzlich weist das Sicherheitselement einen dritten Code auf, nämlich einen Magnetcode 40, der durch abschnittsweises Bedrucken der Balken 20a, 20b mit Magnetfarbe 40 gebildet wird. Die Teilbereiche des Magnetcodes 40 liegen außerhalb der Negativschrift 20a, so dass der Magnetcode 40 als klassischer Balkencode in einfachster Weise im Druckverfahren herstellbar ist. Die Beschichtung liegt, wie in Fig. 1, auf einem Kunststoffträger 10 vor.

Figur 4 zeigt wiederum ein erfindungsgemäßes Sicherheitselement 1, das dem Betrachter als durchgehend beschichtetes Sicherheitselement mit Negativschrift 20 entgegentritt. Das Sicherheitselement besitzt einen Leitfähigkeits-Code 30 und einen davon verschiedenen Magnetcode 40, die durch entsprechende Beschichtungen 30, 40 gebildet werden. Von den Beschichtungsbereichen 30, 40 nicht abgedeckte Bereiche des Sicherheitselements wurden zuvor mit einer neutralen, opaken Druckfarbe 50 bedruckt. Die Beschichtungsreihenfolge ist für die Zwecke der Erfindung jedoch unerheblich, da in jedem Falle ein dem Erscheinungsbild nach vollständig opak bedrucktes Sicherheitselement 1 entsteht, das auch im Falle eines transparenten Elements von beiden Seiten dasselbe Erscheinungsbild besitzt. Die Beschichtung liegt, wie in Fig. 1, auf einem Kunststoffträger 10 vor.

Im Falle eines transparenten Sicherheitselements können die Beschichtungen auch auf unterschiedlichen Seiten des Trägermaterials 10 vorliegen.

Die den Magnetcode bildenden Bereiche 40 des Sicherheitselements können in Unterklassen aufgeteilt sein, die sich in ihrer magnetischen Remanenz und/oder ihrer Koerzitivfeldstärke unterscheiden. Diese verschiedenen Klassen der magnetischen Bereiche lassen sich anhand ihrer unterschiedlichen magnetischen Eigenschaften in Identifikationsmaschinen voneinander unterscheiden. Die unterschiedlichen magnetischen und maschinell nachweisbaren Eigenschaften der Unterklassen können dabei mittels unterschiedlicher magnetischer Materialien oder mittels eines Materials, das in Menge und/oder Pigmentverteilung variiert, eingestellt werden. Unter Pigmentverteilung ist beispielsweise die Pigmentgröße oder die Packung der Pigmente (Dichte) zu verstehen.

Bei den magnetischen Materialien kann es sich sowohl um hart- wie auch um weichmagnetische Materialien und deren Mischungen davon handeln.

Als Magnetfarben kommen in Bindemittel eingebrachte hartmagnetische Pigmente, bespielsweise Fe₃O₄ und weichmagnetische Pulverfarben, beispielsweise aus Fe oder NiFe, in Betracht.

Die elektrisch leitfähigen Bereiche 30 werden genau wie die magnetischen Bereiche 40 z.B. mittels Druckfarben im Druckverfahren erzeugt. Das hat den Vorteil, dass das optische Erscheinungsbild der elektrisch leitfähigen Farbe ohne weiteres an das optische Erscheinungsbild der Magnetfarbe angepasst werden kann. Des Weiteren ist es ohne Aufwand möglich, Aussparungen oder besondere Konturen in der elektrisch leitfähigen Beschichtung zur Bildung des optischen Codes vorzusehen, ohne dass beispielsweise ein aufwändiger Demetallisierungsprozess notwendig wird. Zum Drucken der leitfähigen Bereiche können beispielsweise die Farben des Typs Elektrodag der Firma Acheson oder in Bindemittel eingebrachter Ruß, z.B. Printex XE2B der Firma Degussa Hüls, verwendet werden.

## Patentansprüche

1. Sicherheitselement (1), umfassend ein Trägermaterial (10), das mit einer einen ersten Code bildenden ersten Beschichtung (40) aus magnetischem Material und einer einen zweiten Code bildenden zweiten Beschichtung (30) aus elektrisch leitfähigem Material ausgestattet ist und das des Weiteren einen dritten, optisch lesbaren Code (20) besitzt, der zumindest bereichsweise durch eine dritte Beschichtung (50) aus nichtmagnetischem, nicht elektrisch leitfähigem Material gebildet ist, welche zumindest Teilbereiche des Sicherheitselements abdeckt, die von der ersten Beschichtung und/oder von der zweiten Beschichtung nicht abgedeckt sind, wobei die drei genannten Beschichtungen (30, 40, 50) mit dem bloßen Auge nicht voneinander unterscheidbar sind.

2. Sicherheitselement nach Anspruch 1, wobei das Trägermaterial aus transparentem Kunststoff besteht.

3. Sicherheitselement nach Anspruch 1 oder 2, wobei das Sicherheitselement in Form eines Fadens oder Streifens ausgebildet ist.

4. Sicherheitselement nach einem der Ansprüche 1 bis 3, wobei die nichtmagnetische, nicht elektrisch leitfähige Beschichtung (50) die Beschichtung (40) des ersten Codes und/oder die Beschichtung (30) des zweiten Codes teilweise oder vollständig überlappt.

5. Sicherheitselement nach einem der Ansprüche 1 bis 3, wobei die nichtmagnetische, nicht elektrisch leitfähige Beschichtung (50) an die Beschichtung (40) des ersten Codes und/oder an die Beschichtung (30) des zweiten Codes angrenzt.

6. Sicherheitselement nach einem der Ansprüche 1 bis 3, wobei sich die drei Beschichtungen (30, 40, 50) nicht überlappen.

7. Sicherheitselement nach einem der Ansprüche 1 bis 6, wobei jeder Längsabschnitt des Sicherheitselements mit mindestens einer der drei genannten Beschichtungen (30, 40, 50) versehen ist.

8. Sicherheitselement nach einem der Ansprüche 1 bis 7, wobei der optisch lesbare Code (20) eine Negativ- oder Positivschrift umfasst.

9. Sicherheitselement nach Anspruch 8, wobei die Negativ- oder Positivschrift nur in Bereichen des Sicherheitselements vorliegt, die weder von der ersten, magnetischen Beschichtung (40) noch von der zweiten, elektrisch leitfähigen Beschichtung (30) abgedeckt sind.

10. Sicherheitselement nach einem der Ansprüche 1 bis 9, wobei auf beiden Seiten des Sicherheitselements zumindest eine der drei Beschichtungen (30, 40, 50) vorliegt.

11. Sicherheitselement nach einem der Ansprüche 1 bis 10, wobei die Beschichtung (40) des ersten Codes magnetische Materialien umfasst, die sich in ihrer magnetischen Remanenz und/oder Koerzitivitätsfeldstärke unterscheiden.

12. Sicherheitselement nach einem der Ansprüche 1 bis 11, wobei das Sicherheitselement ein thermochromes Sicherheitsmerkmal besitzt.

13. Sicherheitselement nach einem der Ansprüche 1 bis 12, wobei das Sicherheitselement ein lumineszierendes Sicherheitsmerkmal besitzt.

14. Sicherheitselement nach einem der Ansprüche 1 bis 12, wobei die Materialien der drei genannten Beschichtungen (30, 40, 50) Druckfarben sind.

15. Sicherheitselement nach Anspruch 14, wobei die Druckfarben opak sind.

16. Sicherheitselement nach Anspruch 14 oder 15, wobei das elektrisch leitfähige Material in Bindemittel eingebrachten Ruß umfasst.

17. Sicherheitselement nach einem der Ansprüche 14 bis 16, wobei das magnetische Material in Bindemittel eingebrachte magnetische Pigmente umfasst.

18. Sicherheitselement nach einem der Ansprüche 14 bis 17, wobei das magnetische Material eine weichmagnetische Pulverfarbe umfasst.

19. Sicherheitsdokument, umfassend mindestens ein Sicherheitselement nach einem der Ansprüche 1 bis 18.

20. Banknote, umfassend mindestens ein Sicherheitselement nach einem der Ansprüche 1 bis 18.

21. Verfahren zur Herstellung eines Sicherheitselementes nach einem der Ansprüche 1 bis 18, wobei die genannten Beschichtungen (30, 40, 50) auf das Sicherheitselement aufgebracht, bevorzugt aufgedruckt werden.

22. Verfahren nach Anspruch 21, wobei die Beschichtungen mittels Siebdruck aufgedruckt werden.

## Claims

1. A security element (1) comprising a carrier material (10) which is equipped with a first coating (40) made of magnetic material and forming a first code, and a second coating (30) made of electroconductive material and forming a second code, and which in addition possesses a third, optically readable code (20) which is formed at least in certain areas by a third coating (50) made of nonmagnetic, nonelectroconductive material and covering at least partial areas of the security element which are not covered by the first coating and/or by the second coating, wherein said three coatings (30, 40, 50) are not mutually distinguishable with the naked eye.

2. The security element according to claim 1, wherein the carrier material comprises transparent plastic.

3. The security element according to claim 1 or 2, wherein the security element is configured in the form of a thread or strip.

4. The security element according to any of claims 1 to 3, wherein the nonmagnetic, nonelectroconductive coating (50) partly or completely overlaps the coating (40) of the first code and/or the coating (30) of the second code.

5. The security element according to any of claims 1 to 3, wherein the nonmagnetic, nonelectroconductive coating (50) adjoins the coating (40) of the first code and/or the coating (30) of the second code.

6. The security element according to any of claims 1 to 3, wherein the three coatings (30, 40, 50) do not overlap.

7. The security element according to any of claims 1 to 6, wherein each longitudinal portion of the security element is provided with at least one of said three coatings (30, 40, 50).

8. The security element according to any of claims 1 to 7, wherein the optically readable code (20) comprises negative or positive writing.

9. The security element according to claim 8, wherein the negative or positive writing is present only in areas of the security element that are not covered either by the first, magnetic coating (40) or by the second, electroconductive coating (30).

10. The security element according to any of claims 1 to 9, wherein on both sides of the security element at least one of the three coatings (30, 40, 50) is present.

11. The security element according to any of claims 1 to 10, wherein the coating (40) of the first code comprises magnetic materials that differ in their magnetic remanence and/or coercive field strength.

12. The security element according to any of claims 1 to 11, wherein the security element possesses a thermochromic security feature.

13. The security element according to any of claims 1 to 12, wherein the security element possesses a luminescent security feature.

14. The security element according to any of claims 1 to 12, wherein the materials of said three coatings (30, 40, 50) are printing inks.

15. The security element according to claim 14, wherein the printing inks are opaque.

16. The security element according to claim 14 or claim 15, wherein the electroconductive material comprises binder-incorporated carbon black.

17. The security element according to any of claims 14 to 16, wherein the magnetic material comprises binder-incorporated magnetic pigments.

18. The security element according to any of claims 14 to 17, wherein the magnetic material comprises a magnetically soft powder ink.

19. A security document comprising at least one security element according to any of claims 1 to 18.

20. A bank note comprising at least one security element according to any of claims 1 to 18.

21. A method for producing a security element according to any of claims 1 to 18, wherein said coatings (30, 40, 50) are applied to the security element, being preferably printed thereon.

22. The method according to claim 21, wherein the coatings are printed on by screen printing.

## Revendications

1. Elément de sécurité (1), comprenant un matériau support (10) qui est pourvu d'un premier revêtement (40) en matériau magnétique constituant un premier code et d'un deuxième revêtement (30) en matériau électroconducteur constituant un deuxième code et qui possède en outre un troisième code (20) lisible optiquement qui est constitué au moins en certaines zones par un troisième revêtement (50) en matériau non magnétique et non électroconducteur recouvrant au moins des zones partielles de l'élément de sécurité qui ne sont pas recouvertes du premier revêtement et / ou du deuxième revêtement, les trois revêtements précités (30, 40, 50) n'étant pas distinguables les uns des autres à l'oeil nu.

2. Elément de sécurité selon la revendication 1, le matériau support consistant en une matière plastique transparente.

3. Elément de sécurité selon la revendication 1 ou 2, l'élément de sécurité étant réalisé sous forme d'un fil ou d'un ruban.

4. Elément de sécurité selon une des revendications de 1 à 3, le revêtement (50) non magnétique et non électroconducteur chevauchant partiellement ou entièrement le revêtement (40) du premier code et / ou le revêtement (30) du deuxième code.

5. Elément de sécurité selon une des revendications de 1 à 3, le revêtement (50) non magnétique et non électroconducteur étant adjacent au revêtement (40) du premier code et / ou au revêtement (30) du deuxième code.

6. Elément de sécurité selon une des revendications de 1 à 3, les trois revêtements (30, 40, 50) ne se chevauchant pas.

7. Elément de sécurité selon une des revendications de 1 à 6, chacun des tronçons longitudinaux de l'élément de sécurité étant pourvu d'au moins un des trois revêtements (30, 40, 50) précités.

8. Elément de sécurité selon une des revendications de 1 à 7, le code lisible optiquement (20) comprenant des caractères en négatif ou en positif.

9. Elément de sécurité selon la revendication 8, les caractères en négatif ou en positif ne se trouvant que dans des zones de l'élément de sécurité recouvertes ni du premier revêtement (40), lequel est magnétique, ni du deuxième revêtement, lequel est électroconducteur (30).

10. Elément de sécurité selon une des revendications de 1 à 9 comportant sur chacun de ses deux côtés au moins un des trois revêtements (30, 40, 50).

11. Elément de sécurité selon une des revendications de 1 à 10, le revêtement (40) du premier code comprenant des matériaux magnétiques qui se distinguent entre eux par leur rémanence magnétique et / ou par leur force de champ coercitif.

12. Elément de sécurité selon une des revendications de 1 à 11, l'élément de sécurité possédant une caractéristique de sécurité thermochrome.

13. Elément de sécurité selon une des revendications de 1 à 12, l'élément de sécurité possédant une caractéristique de sécurité luminescente.

14. Elément de sécurité selon une des revendications de 1 à 12, les matériaux des trois revêtements (30, 40, 50) précités étant des encres d'impression.

15. Elément de sécurité selon la revendication 14, les encres d'impression étant opaques.

16. Elément de sécurité selon la revendication 14 ou 15, le matériau électroconducteur comprenant de la suie introduite dans du liant.

17. Elément de sécurité selon une des revendications de 14 à 16, le matériau magnétique comprenant des pigments magnétiques introduits dans du liant.

18. Elément de sécurité selon une des revendications de 14 à 17, le matériau magnétique comprenant une peinture pulvérulente de basse coercitivité.

19. Document de sécurité, comprenant au moins un élément de sécurité selon une des revendications de 1 à 18.

20. Billet de banque, comprenant au moins un élément de sécurité selon une des revendications de 1 à 18.

21. Procédé de production d'un élément de sécurité selon une des revendications de 1 à 18, les trois revêtements précités (30, 40, 50) étant appliqués sur l'élément de sécurité, de préférence imprimés.

22. Procédé selon la revendication 21, les revêtements étant imprimés par sérigraphie.
